# EUROPÄISCHE PATENTANMELDUNG

(11) **EP 0 431 598 A2**
(43) Veröffentlichungstag der Anmeldung: **12.06.1991**
(21) Anmeldenummer: 90123333.8
(22) Anmeldetag: 05.12.1990
(51) Int. Cl.: D01H 5/74

(54) **Liefer- oder Streckwalze für Spinn- und Zwirnmaschinen**

(30) Priorität: 06.12.1989 DE 8914350 U
(71) Anmelder: ARMSTRONG WORLD INDUSTRIES GmbH, D-48153 Münster (DE)
(72) Erfinder: Bösch, Rainer, 8883 Gundelfingen (DE); Schmidt, Dietmar, 7050 Waiblingen (DE)
(74) Vertreter: Finck, Dieter, Dr.Ing.

(57) **Zusammenfassung**

Zur Aufrechterhaltung der Rundlaufgenauigkeit eines auf eine Hülse (1) aufgezogenen Zylinderbezugs (2) nach der Montage auf einer Laufbüchse (21) einer Liefer- oder Streckwalze sind die Abmessungen zwischen der Hülse (1) und der Laufbüchse (21) so vorgesehen, daß die Hülse (1) mit einem Schiebesitz bis leichten Preßsitz ohne maschinelle Hilfe axial über die Laufbüchse (21) geschoben werden kann. Ferner sind Einrichtungen zur axialen Fixierung der Hülse (1) auf der Laufbüchse (21) vorgesehen, die wenigstens eine sich radial erstreckende, an der Laufbüchse (21) angreifende Anschlagfläche (5) aufweisen.

## Beschreibung

Die Erfindung betrifft eine Liefer- oder Streckwalze für Spinn- und Zwirnmaschinen mit einer mit einer Antriebswelle koppelbaren Laufbüchse, mit einer koaxial auf der Laufbüchse spielfrei und verdrehfest aufbringbaren Hülse und mit einem auf der Hülse koaxial angebrachten Zylinderbezug aus elastischem Material.

Bei einer solchen, aus dem DE-GM 77 22 445 bekannten Liefer-oder Streckwalze wird die zylindrische Hülse im Preßsitz auf die Laufbüchse aufgezogen. Die Hülse hat stirnseitig radial nach außen vorstehende Bunde, zwischen denen der vollzylindrisch ausgebildete Zylinderbezug aus elastischem Material angeordnet und axial gesichert ist.

Wenn die Hülse mit dem gewöhnlich aus Gummi bestehenden Zylinderbezug auf die Laufbüchse aufgepreßt wird, verändert sich der Außendurchmesser der Hülse und somit auch die Rundheit des Zylinderbezugs, da die Hülse relativ dünnwandig ist. Die zum Verfeinern bzw. Verziehen von Faserbändchen in Streckwerke eingesetzten Streckwalzen müssen eine sehr hohe Rundlaufgenauigkeit mit Abweichungen von nur wenigen Hundertstel Millimetern haben, da andernfalls die erforderliche Einwirkung auf die Faserbändchen bzw. auf das Garn nicht erreicht werden kann. Das bedeutet, daß nach dem Aufpressen der den Zylinderbezug tragenden Hülse auf die Laufbüchse der Zylinderbezug nochmals in einem gesonderten Arbeitsgang vor Ort auf das exakte Maß nachgeschliffen werden muß, was besondere Einrichtungen erfordert und zeitmäßig äußerst aufwendig ist.

Aus dem DE-GM 71 393 13 ist es ferner bekannt, an einer Radnabe radial nach innen vorstehende Rastnoppen für den Eingriff in eine Ringnut in einer in die Nabe einzuschiebenden Achse vorzusehen, wobei von der Stirnseite der Nabe her ein ringförmiger Schlitz vorgesehen ist, der das radiale Aufbiegen des inneren Nabenabschnitts im Bereich der Rastnoppen zuläßt. Bei dieser Anordnung ist es jedoch zur Vermeidung einer axialen Relativverschiebung zwischen Nabe und Achse erforderlich, in den Ringschlitz von der Umfangsseite her einen Fixierungsring einzusetzen.

Die der Erfindung zugrunde liegende Aufgabe besteht deshalb darin, die gattungsgemäße Liege- oder Streckwalze so auszubilden, daß die Hülse mit dem Zylinderbezug leicht ausgewechselt werden kann, ohne daß die sehr hohe Rundlaufgenauigkeit, die die Hülse und ihr Zylinderbezug von Anfang an haben, beeinträchtigt wird.

Diese Aufgabe wird ausgehend von der Liefer- und Streckwalze der gattungsgemäßen Art dadurch gelöst, daß die Hülse mit einem Schiebesitz bis leichtem Preßsitz axial über die Laufbüchse schiebbar ist und daß Einrichtungen zur axialen Fixierung der Hülse auf der Laufbüchse vorgesehen sind, die wenigstens eine sich radial erstreckende, an der Laufbüchse angreifende Anschlagfläche aufweisen.

Anstelle eines festen Preßsitzes, der nur durch einen entsprechend hohen Kraftaufwand erreichbar ist, wird nunmehr erfindungsgemäß die Hülse in einem keine Lose aufweisenden Schiebesitz oder mit einem ganz leichten, mit Handkraft erzielbaren Preßsitz auf die Laufbüchse aufgebracht, ohne daß sich irgendwelche Veränderungen hinsichtlich der bereits eingestellten, hohen Rundlaufgenauigkeit des aus elastischem Material bestehenden Zylinderbezugs ergeben. Aufgrund der Einrichtungen zur axialen Fixierung der Hülse auf der Laufbüchse mit wenigstens einer radialen Anschlagfläche wird durch die dabei erreichte formschlüssige Verbindung ein sicherer, jegliche axiale Verschiebung ausschließender Sitz der Hülse mit dem Zylinderbezug auf der Laufbüchse gewährleistet. Wenn der Zylinderbezug verschlissen ist, läßt sich die Hülse leicht von der Laufbüchse für ihr Auswechseln trennen.

Als Einrichtungen zur axialen Fixierung der Hülse auf der Laufbüchse können auf der Innenseite der Hülse radial vorstehende, elastisch verformbare Rastnoppen vorgesehen werden, denen für den Eingriff Rastaussparungen in der Umfangsfläche der Laufbüchse zugeordnet sind.

Dabei können die Rastaussparungen axial im Abstand in der äußeren Umfangsfläche der Laufbüchse ausgebildete Ringnuten sein, denen elastisch verformbare Rastnoppen in Form von Rastlippen zugeordnet sind, die ringförmig oder in Ringsegmentabschnitten radial von der Innenseite der Hülse vorstehen.

Eine sichere axiale Fixierung ist auch dann erreichbar, wenn radial nach innen gerichtete Anschlagflächen an wenigstens einem Ende der Hülse für ein Zusammenwirken mit radialen Stirnflächenabschnitten der Laufbüchse vorgesehen sind.

Die radial nach innen gerichteten Anschlagflächen können dabei an wenigstens einem Ende der Hülse von einem stirnseitigen Ringflansch oder einer Stirnwand der Hülse gebildet werden.

Es ist jedoch auch möglich, radial nach innen gerichteten Anschlagflächen auch am anderen Ende der Hülse vorzusehen. Sie werden dabei von durch axiale stirnseitige Einschnitte in der Hülse voneinander getrennten, in Radialrichtung nach außen elastisch federnden Ringabschnitten mit radial nach innen ragenden Nasen gebildet.

Bei einer besonderen Ausgestaltung der erfindungsgemäßen Liefer- oder Streckwalze sind in der Hülse zwei diametral gegenüberliegende achsparallele Nuten vorgesehen, in denen die Schenkel eines U-förmigen Bügels angeordnet sind, deren Enden radial nach außen elastisch ausbiegbar sind und radial nach innen gerichtete Nasen aufweisen.

Dabei kann in der Stirnwand der Hülse außenseitig eine diametral verlaufende Aussparung für die Aufnahme des Stegs des U-förmigen Bügels vorgesehen werden, wobei am Ende der Aussparung jeweils eine Durchbrechung für die Durchführung der Schenkel des U-förmigen Bügels ausgebildet ist.

Vorzugsweise sind dabei axiale Einschnitte als Verlängerung der achsparallelen Nuten in der Hülse von deren Stirnseite her vorgesehen.

Mit dieser Anordnung läßt sich bei dem Überschieben der Hülse auf die Laufbüchse der Bügel leicht aufspreizen, wodurch seine Nasen über den Bereich der Laufbüchse mit dem größeren Durchmesser geschoben werden können, wonach sie anschließend im Bereich mit verringertem Durchmesser die Stirnfläche der Laufbüchse hintergreifen und so unter Schaffung einer bündigen Stirnwandaußenfläche für eine sichere axiale Fixierung der Hülse mit dem Zylinderbezug auf der Laufbüchse sorgen.

Bei einer anderen vorteilhaften Ausführungsform weisen die Einrichtungen zur axialen Fixierung der Hülse auf Laufbüchse wenigstens eine von der Hülse radial nach innen vorstehende, an der einen Stirnseite der Laufbüchse anliegende Anschlagfläche sowie ein Halteelement auf, das wenigstens eine äußere radiale Fixierungsfläche, die an der radial nach innen vorstehenden Anschlagfläche der Hülse auf ihrer der Laufbüchse gegenüberliegenden äußeren Seite angreift und eine innere, elastisch verformbare, radial nach außen vorstehende Nase hat, die in eine Aussparung an der Innenfläche der Laufbüchse im Bereich ihrer einen Stirnseite eingreift.

Bei dieser Ausgestaltung braucht für die axiale Sicherung zwischen Hülse und Laufbüchse lediglich das Halteelement mit seinem inneren Nasenabschnitt in die stirnseitige Ausnehmung der Laufbüchse hineingedrückt zu werden.

Anhand von Zeichnungen werden Ausführungsbeispiele der Erfindung näher erläutert. Es zeigt:
- Fig. 1: im Axialschnitt eine erste Ausführungsform der Erfindung,
- Fig. 2: im Axialschnitt eine Modifizierung der Ausführungsform von Fig. 1,
- Fig. 3: eine zweite Ausführungsform der Erfindung,
- Fig. 4: perspektivisch die Hülse mit Zylinderbezug von Fig. 3,
- Fig. 5: im Axialschnitt eine dritte Ausführungsform der Erfindung,
- Fig. 6: im Axialschnitt eine vierte Ausführungsform der Erfindung,
- Fig. 7: eine Ansicht in Richtung des Pfeils A von Fig. 6 und
- Fig. 8: den Schnitt VII - VII von Fig. 6.

Die in Fig. 1 gezeigte Liefer- oder Streckwalze hat eine mit einer Welle 20 gekoppelte Laufbüchse 21. Auf eine Hülse 1 ist ein Zylinderbezug 2 aus elastischem Material, in der Regel Gummi, so aufgebracht, daß die äußere Lauffläche des Zylinderbezugs eine hohe Rundlaufgenauigkeit mit Abweichungen von einem Sollwert von nur wenigen Hundertstel Millimetern hat. Die Hülse 1 ist auf ihrer Innenseite axial im Abstand mit Rastnoppen 24 versehen, die in zueinander parallelen Radialebenen angeordnet sind. Die Rastnoppen 24 sind elastisch verformbar. Auf der äußeren Umfangsfläche der Laufbüchse 21 sind axial im Abstand Rastaussparungen in Form von Nuten 22 so angeordnet, daß dann, wenn die Hülse 1 auf die Laufbüchse 21 in Axialrichtung aufgeschoben ist, die Rastnoppen 24 in die sich in Umfangsrichtung erstrekkenden Nuten 22 eingreifen und dadurch die Hülse 1 bezüglich einer axialen Verschiebung auf der Laufbüchse 21 sichern. Das Aufschieben der Hülse 1 mit dem Zylinderbezug 2 auf die Laufbüchse 21 erfolgt von Hand, wobei als Passung ein keine Lose aufweisender Schiebesitz oder ein ganz leichter Preßsitz vorgesehen sind. Das Aufschieben sowie auch ein Abziehen erfolgt ohne maschinelle Hilfe, wodurch, wenn die Hülse 1 auf die Laufbüchse 21 in die Raststellungen der Rastnoppen 24 und Nuten 21 aufgeschoben ist, der Zylinderbezug 2 die gleiche Rundlaufgenauigkeit in der Anordnung auf der Laufbüchse 21 hat, wie sie vorher vor dem Aufschieben auf die Laufbüchse 21 vorgegeben war. Die Anzahl der Nuten 22 hängt von der Länge der Hülse 1 mit ihrem Zylinderbezug 2 ab. Bei den üblichen Abmessungen werden fünf bis zwölf Nuten 22 vorgesehen. In Fig. 1 und 3 sind jeweils drei Anordnungen von Rastnoppen 24 und Nuten 22 ausgezogen und drei weitere Anordnungen gestrichelt dargestellt. Die Rastnoppen 24 können auch als ringförmige Rastlippen oder als lippenförmige Ringsegmente ausgebildet sein. Die elastische Verformung der Rastnoppen 24 ergibt sich dadurch, daß sie sich beim Aufschieben auf die Lagerbüchse 21 in die Hülse 1 elastisch eindrücken lassen und in ihrer Raststellung elastisch in die entsprechende Nut 22 einschnappen, wodurch die vorgegebene Rundlaufgenauigkeit an der Außenfläche des Zylinderbezugs 2 aufrechterhalten bleibt.

Bei der in Fig. 2 gezeigten Modifizierung der Liefer- oder Streckwalze von Fig. 1 ist an der Hülse 1 der einen Stirnseite eine radial nach innen vorstehende Anschlagfläche in Form eines Ringflansches 5 ausgebildet, an dem die der Welle 20 gegenüberliegende Stirnseite der Laufbüchse 21 in der Raststellung von Rastnoppen 24 und Nuten 22 zum Anliegen kommt.

Bei der in Fig. 3 gezeigten Ausführungsform ist der mit der der Welle 20 gegenüberliegenden Stirnfläche der Laufbüchse 21 in Kontakt stehende Ringflansch als durchgehende Stirnwand 5 ausgebildet. Die Hülse 1 hat an ihrem der Welle 20 zugewandten Ende radial nach innen vorstehende Anschlagflächen in Form von Nasen 12, die an Ringabschnitten 28 der Hülse 1 ausgebildet sind, welche sich durch axiale parallele Einschnitte 14 von der Stirnseite der Hülse 1 her ergeben. Dadurch können sich die durch die Einschnitte 14 voneinander getrennten Ringabschnitte 28 der Hülse 1 beim Aufschieben auf die Laufbüchse 21 elastisch nach außen aufbiegen. Wenn die Lagerbüchse 21 schließlich an der Stirnwand 5 anschlägt, schnappen die Nasen 12 der Ringabschnitte 28 hinter die wellenseitige Stirnfläche der Hülse 1, wodurch die Lagerbüchse 21 und die Hülse 1 in ihrer axialen Stellung zueinander fixiert sind. Erforderlichenfalls können bei dieser Ausführungsform zusätzlich Nuten 22 und Rastnoppen 24 vorgesehen werden, was gestrichelt angedeutet ist.

Bei der Ausführungsform von Fig. 5 hat die Laufbüchse 21 auf ihrer der Welle 20 gegenüberliegenden Stirnseite einen hohlzylindrischen Abschnitt mit einer nutförmigen Aussparung 27 im Inneren des hohlzylindrischen Abschnitts. Die Hülse 1 hat als Anschlagfläche einen Ringflansch 5. Die Laufbüchse 21 wird in die Hülse 1 im Schiebesitz oder sehr leichten Preßsitz von Hand eingeschoben, bis sie mit ihrer den hohlzylindrischen Abschnitt aufweisenden ringförmigen Stirnfläche an der von dem Ringflansch 5 der Hülse 1 gebildeten Anschlagfläche anliegt. Dann wird durch die von dem Ringflansch 5 gebildete Öffnung eine Halteelement 25 in den hohlzylindrischen Abschnitt der Laufbüchse 21 eingeschoben. Das Halteelement 25 hat an seiner einen Stirnfläche eine ringförmige radial nach außen vorstehende Nase 12, die sich beim Einschieben in den hohlzylindrischen Abschnitt der Laufbüchse 21 elastisch verformt und nach dem Einrasten in die nutförmige Aussparung 27 vorspringt. In dieser Stellung liegt gleichzeitig eine äußere Fixierungsfläche 26 des Halteelements 25 an der Außenseite des Ringflansches 5 der Hülse 1 an, so daß die gegenseitige Lage zwischen der Hülse 1 und der Laufbüchse 21 durch die die nutförmige Aussparung 27 hintergreifende ringförmige Nase 12 und die äußere Fixierungsfläche 26 des Halteelements 25 festgelegt ist. Durch Zug auf das Halteelement 25 stellt sich eine elastische Verformung der ringförmigen Nase 12 ein, wodurch das Halteelement 25 aus dem hohlzylindrischen Abschnitt der Laufbüchse 21 herausgezogen und der Eingriff zwischen Laufbüchse 21 und Hülse 1 gelöst werden kann.

Bei der in den Fig. 6 bis 8 gezeigten Ausführungsform einer Liefer- oder Streckwalze ist am Außenumfang der Hülse 1, die aus Kunststoff oder Leichtmetall besteht, ein Zylinderbezug 2 in Form eines elastischen Mantels aus Gummi aufgebracht, der die gewünschte Rundlaufgenauigkeit an der Außenfläche hat. Die Hülse 1 hat an ihrer inneren Umfangswand zwei sich diametral gegenüberliegende Längsnuten 3 und 4 sowie auf ihrer einen Stirnseite eine Stirnwand 5. In der Stirnwand 5 ist außenseitig eine Quernut 6 ausgebildet, die mit den beiden Längsnuten 3 und 4 in Verbindung steht. An den Übergangsbereichen zwischen den Längsnuten 3 und 4 und der Quernut 6 ist in der Stirnwand 5 jeweils eine Durchbrechung 7 bzw. 8 ausgebildet. Ferner sind in der Hülse 1 auf der der Stirnwand 5 gegenüberliegenden Seite zu den Längsnuten 3 und 4 fluchtende Einschnitte 14 ausgebildet.

Zur Fixierung der Hülse 1 auf der mit der Welle 20 koppelbaren Laufbüchse 21 dient ein U-förmiger Bügel, der aus einem Steg 11 mit daran befestigten Schenkeln 9 und 10 besteht, die an ihrem, dem Steg 11 gegenüberliegenden Ende jeweils mit einer Nase 12 versehen sind. Die Abmessungen des U-förmigen Bügels sind so vorgesehen, daß der Steg 11 unter Bildung einer äußeren bündigen Stirnfläche mit der Stirnwand 5 in deren Quernut 6 paßt, während, wie aus Fig. 8 zu ersehen ist, die Schenkel 9 und 10 so in den Nuten 3 und 4 sitzen, daß Sie nicht über die innere Umfangfläche der Hülse 1 vorstehen. Die Abmessungen der Durchbrechungen 7 und 8 sind so gewählt, daß die Nasen 12 der Schenkel 9 und 10 durch sie hindurchgeschoben werden können.

Die Hülse 1 mit dem in ihr positionierten U-förmigen Bügel wird in Richtung des Pfeils A von Fig. 6 auf die Laufbüchse 21 aufgeschoben, wobei sich die Schenkel 9 und 10 in ihrem nasenseitigen Bereich aufgrund der Einschnitte 14 in der Hülse 1 nach außen elastisch aufbiegen können, bis sie an die wellenseitige Stirnfläche der Laufbüchse 21 gelangen und diese mit ihren Nasen 12 durch elastisches Zurückschnappen in ihre Ursprungsstellung hintergreifen. Die Innenseiten der Nasen 12 sind dabei so ausgebildet, daß sie nicht rechtwinkelig an die Schenkel 9 und 10 anschließen, sondern leicht nach außen geneigt sind und eine konische Spitze bilden, so daß sie leicht über die wellenseitige Stirnfläche der Laufbüchse 21 in ihre Fixierungsstellung rutschen können.

Die Laufbüchse 21 ist nach der Montage durch den U-förmigen Bügel bezüglich der Hülse 1 axial zwischen den Nasen 12 und der Stirnwand 5 fixiert, wobei die vorher zwischen der Hülse 1 und dem Zylinderbezug 2 auf dessen Außenfläche vorgegebene Rundlaufgenauigkeit nach der Montage aufrechterhalten bleibt.

Für die Demontage der Hülse 1 brauchen lediglich die Nasen 12 an den Schenkeln 9 und 10 des U-förmigen Bügels elastisch radial nach außen etwas aufgebogen zu werden, bis die Hülse 1 mit dem Zylinderbezug 2 entgegen der Richtung des Pfeils A abgezogen werden kann.

Bei Laufbüchsen 21 mit den üblichen Abmessungen beträgt die Tiefe der Längsnuten 3 und 4 sowie der Quernut 6 in der Stirnwand 5 1 mm bis 2 mm.

## Patentansprüche

1. Liefer- oder Streckwalze für Spinn- und Zwirnmaschinen
- mit einer, mit einer Welle (20) koppelbaren Laufbüchse (21),
- mit einer koaxial auf der Laufbüchse (21) spielfrei und verdrehfest anbringbaren Hülse (1) und
- mit einem auf der Hülse (1) koaxial aufgebrachten Zylinderbezug (2) aus elastischem Material, dadurch **gekennzeichnet,** daß
- die Hülse (1) mit einem Schiebesitz bis leichtem Preßsitz ohne maschinelle Hilfe axial über die Laufbüchse (21) schiebbar ist und
- Einrichtungen zur axialen Fixierung der Hülse (1) auf der Laufbüchse (21) vorgesehen sind, die wenigstens eine sich radial erstreckende, an der Laufbüchse (21) angreifende Anschlagfläche (5; 12, 13; 24) aufweisen.

2. Liefer- oder Streckwalze nach Anspruch 1, dadurch **gekennzeichnet,** daß die Einrichtungen zur axialen Fixierung der Hülse (1) auf der Laufbüchse (21) auf der Innenseite der Hülse (1) radial vorstehende, elastisch verformbare Rastnoppen (24) aufweisen, denen für den Eingriff Rastaussparungen (22) in der Umfangsfläche der Laufbüchse (21) zugeordnet sind.

3. Liefer- oder Streckwalze nach Anspruch 1 oder 2, dadurch **gekennzeichnet,** daß die Rastaussparungen axial im Abstand in der äußeren Umfangsfläche der Laufbüchse (21) ausgebildete Nuten (22) sind, denen elastisch verformbare Rastnoppen in Form von Rastlippen (24) zugeordnet sind, die ringförmig oder in Form von Ringsegmentabschnitten radial von der Innenseite der Hülse (1) vorstehen.

4. Liefer- oder Streckwalze nach einem der vorhergehenden Ansprüche, dadurch **gekennzeichnet,** daß radial nach innen gerichtete Anschlagflächen (5, 12, 13) an wenigstens einem Ende der Hülse (1) für ein Zusammenwirken mit radialen Stirnflächenabschnitten der Laufbüchse (21) vorgesehen sind.

5. Liefer- oder Streckwalze nach Anspruch 4, dadurch **gekennzeichnet,** daß die radial nach innen gerichteten Anschlagflächen an wenigstens einem Ende der Hülse (1) von einem stirnseitigen Ringflansch oder einer Stirnwand (5) der Hülse (1) gebildet werden.

6. Liefer- oder Streckwalze nach einem der vorhergehenden Ansprüche, dadurch **gekennzeichnet,** daß radial nach innen gerichteten Anschlagflächen am anderen Ende der Hülse (1) vorgesehen sind und von durch axiale stirnseitige Einschitte (14) in der Hülse (1) voneinander getrennte, in Radialrichtung nach außen elastisch federnden Ringabschnitten (28) mit davon radial nach innen ragenden Nasen (12) gebildet werden.

7. Liefer- oder Streckwalze nach einem der vorhergehenden Ansprüche, **gekennzeichnet** durch zwei in der Hülse (1) vorgesehene, diametral gegenüberliegende achsparallele Nuten (3, 4), in denen die Schenkel (9, 10) eines U-förmigen Bügels angeordnet sind, deren Enden radial nach außen elastisch ausbiegbar sind und radial nach innen gerichtete Nasen (12) aufweisen.

8. Liefer- oder Streckwalze nach einem der Ansprüche 5 bis 7, dadurch **gekennzeichnet,** daß in der Stirnwand (5) der Hülse (1) außenseitig eine diametral verlaufende Aussparung (6) für die Aufnahme des Stegs (11) des U-förmigen Bügels vorgesehen ist, wobei am Ende der Aussparung (6) jeweils eine Durchbrechung (7, 8) für die Durchführung der Schenkel (9, 10) des U-förmigen Bügels ausgebildet ist.

9. Liefer- oder Streckwalze nach Anspruch 7 oder 8, **gekennzeichnet** durch als Verlängerung der achsparallelen Nuten (3, 4) in der Hülse (1) von Ihrer Stirnseite her vorgesehene axiale Einschnitte (14).

10. Liefer- oder Streckwalze nach einem der Ansprüche 1 bis 3, dadurch **gekennzeichnet,** daß die Einrichtungen zur axialen Fixierung der Hülse (1) auf der Laufbüchse (21) wenigstens eine von der Hülse (1) radial nach inne vorstehende, an der einen Stirnseite der Laufbüchse (21) anliegende Anschlagfläche (25) und ein Halteelement (25) aufweisen, das wenigstens eine äußere radiale Fixierungsfläche (26), die an der radial nach innen vorstehenden Anschlagfläche (5) der Hülse (1) auf ihrer der Laufbüchse (21) gegenüberliegenden äußeren Seite angreift, und eine innere, elastisch verformbare, radial nach außen vorstehende Nase (12) hat, die in eine Aussparung (27) an der Innenfläche der Laufbüchse (21) im Bereich ihrer einen Stirnseite eingreift.
